# EUROPÄISCHE PATENTSCHRIFT

(11) **EP 4 200 475 B1**
(45) Veröffentlichungstag und Bekanntmachung des Hinweises auf die Patenterteilung: **06.08.2025**
(21) Anmeldenummer: 21737656.5
(22) Anmeldetag: 30.06.2021
(51) Int. Cl.: D21F 7/08

(54) **PRESSFILZ**
PRESS FELT
FEUTRE DE PRESSE

(30) Priorität: 18.08.2020 DE 102020121627
(43) Veröffentlichungstag der Anmeldung: 28.06.2023
(73) Patentinhaber: Voith Patent GmbH, 89522 Heidenheim (DE)
(72) Erfinder: EBERHARDT DR., Robert, 73479 Ellwangen (DE)
(74) Vertreter: Voith Patent GmbH - Patentabteilung
(86) Internationale Anmeldenummer: PCT/EP2021/067968
(87) Internationale Veröffentlichungsnummer: WO 2022/037832

(56) Entgegenhaltungen:
- EP-A1- 1 357 223
- DE-A1- 102007 028 365
- DE-A1- 102012 207 016
- DE-A1- 4 404 507
- DE-U1- 202019 102 306

## Beschreibung

Bei der Herstellung von Papier bzw. Karton kommen zum Transport und zur Entwässerung der Faserstoffbahn im Bereich der Pressenpartie Bespannungen in Form von Pressfilzen zum Einsatz. Die Hauptbestandteile solcher Filze sind eine lastaufnehmende Grundstruktur, sowie Vlieslagen, die in der Regel mit der Grundstruktur vernadelt sind. In den meisten Fällen kommen für die Grundstrukturen Gewebe zum Einsatz.

Zur Steigerung des Volumens zur Flüssigkeitsaufnahme und auch zur Erhöhung der Festigkeit kann die lastaufnehmende Grundstruktur mehrere Gewebelagen aufweisen, de übereinander angeordnet sind. Filze mit solchen Grundstrukturen sind beispielsweise in der EP 0 425 523 oder der EP O 672 784 81 beschrieben. Ebenso können, wie in der EP2160495 B1 beschrieben, auch mehrere Lagen Vliesfasern mit unterschiedlichen Faserfeinheiten vorgesehen sein.

Im Betrieb ist ein Pressfilz einer widerholten Belastungen in einem oder mehrere Pressnips ausgesetzt. Im Pressnip wird der Filz komprimiert, und nach dem Durchlaufen des Pressnips expandiert der Filz wieder im Wesentlichen bis zu seiner ursprünglichen Dicke. Da dieser Prozess extrem häufig durchlaufen wird, kommt es schon nach kurzer Zeit zu einem Kompaktieren des Filzes. Der Stand der Technik gibt als Erklärung hierfür ein Zusammendrücken der Vlieslagen an. Auch das Kompaktieren der Gewebelagen mit Bildung einer Schicht reduzierter Permeabilität kommt vor Dadurch verändern sich wichtige Eigenschaften des Filzes wie z.B. die Permeabilität. Um dies zu kompensieren ist z.B. aus der EP2 678 472 bekannt, eine besonders feine Vlieslage vorzusehen, welche im Betrieb des Filzes abradiert wird. Durch die Abrasion der feinen Vliesfasern wird die Permeabilität des Filzes gesteigert, während gleichzeitig durch das Kompaktieren die Permeabilität gesenkt wird. Dadurch kann zwar eine weitgehend gleichbleibende Permeabilität des Filzes erreicht werden, jedoch ist das Vorsehen der ,Opfervlieslage' mit zusätzlichen Kosten und Aufwand verbunden.

Es ist daher eine Aufgabe der Erfindung, einen Pressfilz vorzuschlagen, bei dem die Kompaktierungsneigung reduziert wird. Es ist weiterhin eine Aufgabe der vorliegenden Erfindung einen Filz vorzuschlagen, der ein großes Volumen zur Flüssigkeitsaufnahme zur Verfügung stellt.

Die Aufgabe wird erfindungsgemäß durch eine Ausführung entsprechend dem unabhängigen Anspruch gelöst. Weitere vorteilhafte Ausführungsformen der vorliegenden Erfindung finden sich in den Unteransprüchen.

Hier wird ein Pressfilz für eine Maschine zur Herstellung einer Faserstoffbahn vorgeschlagen, umfassend eine gewebte Grundstruktur sowie darauf befestigte Vliesauflage, wobei die Grundstruktur eine erste Gewebelage und eine zweite Gewebelage aufweist. Erfindungsgemäß ist vorgesehen, dass zumindest die erste Gewebelage sich an Kreuzungsstellen kreuzende Längsfäden und Querfäden aufweist, wobei an mindestens 5% der Kreuzungsstellen, insbesondere an mindestens 10% der Kreuzungsstellen die Längsfäden und die Querfäden der ersten Gewebelage miteinander verschweißt sind.

Die Begriffe "Längsfaden" und "MD-Faden" sowie "Querfaden" und "CD-Faden" sind dabei Synonyme.

Wie erwähnt, sind Grundstrukturen, die mehrere Gewebelagen aufweisen, vorteilhaft hinsichtlich des Zurverfügungstellens eines großen Volumens zur Flüssigkeitsaufnahme ("Void Volume"). Es hat sich jedoch gezeigt, dass derartige Filze auch verhältnismäßig stark zum Kompaktieren neigen. Der Erfinder hat erkannt, dass ein Teil dieses Kompaktierungseffekts dadurch zustande kommt, dass die verschiedenen Gewebelagen durch die Belastungen im Nip teilweise ineinander gedrückt werden. Dies wird dadurch begünstigt bzw. verstärkt, dass die Fäden der Gewebe in gewissem Umfang verschiebbar sind. Durch die fortgesetzte Belastung im Nip können die einzelnen MD- oder CD- Fäden so verschoben werden, dass Fäden der einen Lage in Zwischenräume der anderen Lage hineingepresst werden, wodurch die Kompaktierung des Filzes gesteigert, und auch die Permeabilität reduziert wird. Um diesen Effekt zu verhindern, oder zumindest deutlich zu reduzieren wird vom Erfinder vorgeschlagen, dass zumindest in der ersten Gewebelage Teile der sich an Kreuzungsstellen kreuzende Längsfäden und Querfäden miteinander verschweißt werden. Es ist vorgesehen, dass an mindestens 5% der Kreuzungsstellen, insbesondere an mindestens 10% der Kreuzungsstellen die Längsfäden und die Querfäden der ersten Gewebelage stoffschlüssig miteinander verbunden, insbesondere miteinander verschweißt sind. Auf diese Art und Weise wird das Verschieben der Fäden verhindert bzw. erschwert, und der oben beschriebene Kompaktierungseffekt unterdrückt.

Mit einer Steigerung des Anteils der verschweißten Kreuzungsstellen z.B. auf 15%, 20%, 25%, 30%, 35%, 40% oder mehr steigt die Fixierung der Fäden und die Unterdrückung der Verschiebbarkeit. Jedoch steigt damit auch die Steifigkeit der Grundstruktur und damit des gesamten Filzes. Dies ist üblicherweise nur bis zu einem gewissen Grad möglich bzw. gewünscht. Somit ist vorgesehen, dass die Längsfäden und die Querfäden der ersten Gewebelage an weniger als 60%, insbesondere an weniger als 50% der Kreuzungspunkte miteinander verschweißt sind. Die vorteilhafte Wirkung der Erfindung kann gesteigert werden, wenn auch die zweite Gewebelage sich an Kreuzungsstellen kreuzende Längsfäden und Querfäden aufweist, wobei an mindestens 5% der Kreuzungsstellen, insbesondere an mindestens 10% der Kreuzungsstellen die Längsfäden und die Querfäden der zweiten Gewebelage stoffschlüssig miteinander verbunden, insbesondere miteinander verschweißt sind. Dadurch wird die Beweglichkeit der Fäden der beiden Lagen zueinander noch weiter reduziert. Auch in der zweiten Lage gilt, dass mit einer Steigerung des Anteils der verschweißten Kreuzungsstellen z.B. auf 15%, 20%, 25%, 30%, 35%, 40% oder mehr die Fixierung der Fäden und die Unterdrückung der Verschiebbarkeit steigt und dass es häufig vorteilhaft ist, wenn die Längsfäden und die Querfäden der zweiten Gewebelage an weniger als 60%, insbesondere an weniger als 50% der Kreuzungspunkte miteinander verschweißt sind.

Auch wenn in den meisten beschriebenen Beispielen die Grundstruktur genau zwei Gewebelagen aufweist können auch Ausführungen vorgesehen sein, in denen die Grundstruktur noch eine oder mehrere weitere Lagen, insbesondere eine oder mehrere weitere Gewebelage umfasst.

Die stoffschlüssige Verbindung an den Kreuzungspunkten kann auf verschiedene Weise erzeugt werden.

Möglich ist beispielsweise die Verwendung von Zweikomponenten-Fasern ("BiCo-Fasern". Bi-Komponenten Fasern bestehen aus zwei Komponenten, z.B. einem Kern und einem Mantel. Die beiden Polymere haben dabei unterschiedliche Erweichungs- oder Schmelztemperaturen. Die Schmelztemperatur des Kerns liegt höher als beim Mantel, so dass sich der Mantel bei einem bestimmten Temperaturaufschlag schmelzen lässt und somit Verbindungspunkte zwischen den jeweiligen Kernfasern in der Mischung der vorliegenden Matrix schafft.

Eine Alternative dazu ist es, die MD- und CD- Fasern über Schweißverbindungen miteinander zu verbinden. Zur Erzeugung der Schweißverbindung sind verschiedenen Verfahren wir das Ultraschallschweißen oder das Transmissionsschweißen möglich. Als besonders vorteilhaft wird das NIR-Transmissionsschweißen angesehen. Die üblicherweise verwendeten Fäden aus Polyamid sind nämlich für Licht aus dem NIR-Bereich zwischen ca. 780 nm und 1100 nm weitgehend transparent.

Nun kann vorteilhafterweise vorgesehen sein, dass zumindest einige der Längsfäden und/oder der Querfäden der ersten Lage -und /oder der zweiten Lage - Laserlicht einer Wellenlänge ganz oder in signifikantem Umfang absorbieren, die im Bereich zwischen 780 nm und 1100 nm liegt. (Eine Absorption von mehr als 30%, insbesondere mehr als 40% des entsprechenden Lichts wird dabei als signifikante Absorption angesehen. Solche Fäden werden im Folgenden als absorbierende Fäden bezeichnet). Bei einer geeigneten Bestrahlung des Gewebes mit Licht aus diesem Wellenlängenbereich dringt das Licht relativ ungehindert durch die nicht- absorbierenden Fäden hindurch, und wird von den absorbierenden Fäden absorbiert. Dadurch heizt sich die Kontaktstelle der beiden Fäden soweit auf, dass ein Verschweißen erfolgt.

Vorteilhafterweise können die absorbierenden Fäden aus dem gleichen Polymer bestehen, wie die übrigen Fäden, dem zusätzlich ein Absorberadditiv beigemischt ist. Auf diese Weise können besonders haltbare Schweißverbindungen erzielt werden. Alternativ können statt des gleichen Polymers auch kompatible Polymere verwendet werden, z.B. Polyamid 6 und Polyamid 6.6.

Desweitern können auch Quasi-Simultanschweißverfahren genutzt werden um punktuelle Verschweißungen zu erzeugen. Hierbei kann teilweise auf den Einsatz von Absorbern verzichtet werden.

Durch selektive Bestrahlung von ausgewählten Kontaktbereichen/Kreuzungspunkten können nur diese verschweißt werden.

Es ist beispielsweise möglich, dass diese selektive Bestrahlung in Form regelmäßiger Muster erfolgt, z.B. in Form von geraden Linien, Wellenlinien, Punktmuster etc.. Die Breite dieser Linien oder der Durchmesser der Punkte kann insbesondere so groß gewählt sein, dass davon mehrere Kreuzungspunkte, insbesondere 2, 3, 4, 5 oder mehr überdeckt werden.

Es ist für den gewünschten Effekt vorgesehen, dass die Kreuzungspunkte mit den stoffschlüssigen Verbindungen sich nicht ausschließlich in einem Teilbereich der Bespannung - zum Beispiel einem Nahtbereich - befinden, sondern über die gesamte Fläche der Bespannung verteilt, insbesondere gleichmäßig sind.

Eine solche gleichmäßige Verteilung lässt sich beispielsweise dadurch erreichen, dass nach einem festen, vorgegebenen Muster absorbierende Fäden als CD-Fäden oder auch als MD-Fäden eingewebt werden. So kann beispielsweise vorgesehen sein, dass jeder 10. CD-Faden ein absorbierender Faden ist. Dies führt zu einer eher geringen Anzahl von Verbindungsstellen. Wird jeder 4. CD-Faden, jeder 2. CD Faden oder gar jeder CD-Faden als absorbierender Faden eingewebt, erhöht sich die Zahl der möglichen Verbindungsstellen.

Analog können auch BiCo-Fäden nach dem oben beschriebenen Muster eingewebt werden.

Für die hier beschriebenen Gewebelagen hat man sehr große Freiheiten. Einige Beispiele sind im Folgenden aufgezählt:
- Die Gewebe können Flachgewoben sein.
- Die Gewebe können in einem Rolle zu Rolle Prozess behandelt werden. Insbesondere kann ein Gewebe mit den stoffschlüssigen Verbindungen als Rollenware erzeugt werden, und dann bei der Herstellung des eigentlichen Filzes entsprechend zugeschnitten werden.

- Die Gewebe können Flachgewoben und zu einem endlosen Band verschweißt sein.
- Die Gewebe können endlos gewoben sein.
- Die Gewebe können eine Nahtverbindung bevorzugt mit einer Steckdrahtnaht aufweisen.
- Die Gewebe können einlagig oder mehrlagig sein.
- Die Gewebe können aus Monofilamenten und/ oder Multifilamenten und/oder Zwirnen gewoben sein.
- Die Gewebe können auch Drehergewebe sein.

In sehr vorteilhaften Ausführungen kann vorgesehen sein, dass in der ersten Gewebelage und/oder der zweiten Gewebelage zu jeder Kreuzungsstelle, bei der die Längsfäden und die Querfäden stoffschlüssig miteinander verbunden, sind, an den benachbarten Kreuzungsstellen keine stoffschlüssige Verbindung besteht.

Unter benachbarten Kreuzungsstellen werden dabei die vier in Längs- sowie Querrichtung direkt benachbarten Kreuzungsstellen verstanden.

Eine derartige Anordnung der stoffschlüssigen Verbindungen, insbesondere der Schweißverbindungen, ist vorteilhaft, da hier so eine gute Fixierung der Fäden möglich ist, jedoch auch bei einem vergleichsweise hohen Anteil von stoffschlüssig verbundenen Kreuzungsstellen (z.B. 30%, 40% oder 50%) die Zunahme der Steifigkeit der Struktur noch tolerierbar bleibt.

Eine solche Gewebelage ist zudem auch einfach herstellbar. So kann man beispielsweise als erste Gewebelage ein Gewebe verwenden, das in Leinwandbindung hergestellt ist. Für das Gewebe können Längsfäden eingesetzt werden, die für das Licht einer speziellen Wellenlänge transparent sind, während die Querfäden diese Wellenlänge ganz oder teilweise absorbieren. Die stoffschlüssigen Verbindungen können dann als Schweißverbindungen mittels Transmissionsschweißen mit Licht dieser Wellenlänge realisiert werden.

Bestrahlt man das Gewebe von einer Seite mit Licht dieser Wellenlänge z.B. mit einem Laser, so gibt es Kreuzungspunkte, an denen der transparente Faden über dem absorbierenden liegt. An diesen Kreuzungspunkten dringt das Licht durch den transparenten Faden durch und wird von dem absorbierenden Faden absorbiert, wodurch es zu einer Erwärmung an der Kontaktstelle und einer stoffschlüssigen Verbindung kommt.

Durch die Leinwandbindung liegt nun aber an den vier benachbarten Kreuzungspunkten jeweils der absorbierende Faden über dem transparenten. Daher erhitzt sich der absorbierende Faden lediglich an seiner Oberseite, aber nicht an der Kontaktstelle. Es kommt somit nicht zu einer stoffschlüssigen Verbindung an diesen Kreuzungspunkten.

Wird mit diesem Verfahren das gesamte Gewebe mit dem Laser bestrahlt, so sind im Wesentlichen 50% der Kreuzungsstellen miteinander verschweißt.

Es ist aber auch möglich, nur Teile des Gewebes mit dem Laser zu bestrahlen. Dadurch ergibt sich ein geringerer Anteil an verbundenen Kreuzungsstellen.

Anhand von Ausführungsbeispielen werden weitere vorteilhafte Ausprägungen der Erfindung unter Bezugnahme auf die Zeichnungen erläutert. Die genannten Merkmale können nicht nur in der dargestellten Kombination vorteilhaft umgesetzt werden, sondern auch einzeln untereinander kombiniert werden. Die Figuren zeigen im Einzelnen:
**Figur 1** Gewebelage für einen Pressfilz gemäß einem Aspekt der Erfindung
**Figuren 2a, 2b, 2c** zeigen den Vorgang der Kompaktierung, der durch eine Ausführung gemäß der vorliegenden Erfindung unterdrückt wird.
**Figur 3** zeigt einen Pressfilz gemäß einem Aspekt der Erfindung

Nachfolgend werden die Figuren detaillierter beschrieben.

Figur 1 zeigt eine Gewebelage, die als erste Gewebelage 1 oder zweite Gewebelage 2 in einem Pressfilz gemäß einem Aspekt der Erfindung eingesetzt werden kann. Gezeigt ist ein Gewebe in Leinwandbindung aus sich kreuzenden Längsfäden 3 und Querfäden 4. Einige der Querfäden 6 sind dabei als absorbierende Fäden 6 ausgeführt. Bei dem in Figur 1 gezeigten Beispiel ist jeder zweite Querfaden 4 als absorbierender Faden 6 ausgeführt. Die übrigen Fäden 3, 4 sind aus einem Material wie beispielsweise einem Polyamid, das für Licht im NIR Bereich ganz oder weitgehend transparent ist. Die absorbierenden Fäden 6 können beispielsweise aus demselben Polymer bestehen, dem ein Absorberadditiv beigemischt ist. Bestrahlt man die Kreuzungsstellen 5 mit Licht aus einem Wellenlängenbereich, den die absorbierenden Fäden 6 absorbieren - beispielsweise mittels eines entsprechenden NIR-Lasers- dringt dieses durch die nicht absorbierenden Längsfäden 3 hindurch bis zu den absorbierenden Fäden 6. Diese heizen sich vornehmlich an der Kontaktstelle der beiden Fäden auf, wodurch es zu einer stoffschlüssigen Verbindung der beiden Fäden in Form einer Schweißverbindung kommt.

Dabei können entweder alle dieser Kreuzungsstellen 5 verschweißt sein, oder auch nur ein Teil davon.

Hier sei angemerkt, dass bei einem Teil der Kreuzungsstellen in Figur 1 der absorbierende Faden 6 oberhalb des Längsfadens 3 verläuft. Möchte man an diesen Kreuzungsstellen ebenfalls eine stoffschlüssige Verbindung herstellen, so ist es vorteilhaft, das Gewebe von der entgegengesetzten Seite zu bestrahlen.

Bestrahlt man nur von der einen Seite, so ergibt auch das in Figur 1 gezeigte Gewebe eine Ausführung, bei der zu jeder Kreuzungsstelle 5, bei der die Längsfäden 3 und die Querfäden 4 stoffschlüssig miteinander verbunden, sind, an den benachbarten Kreuzungsstellen 5 keine stoffschlüssige Verbindung besteht.

Bei einer solchen Gewebelage 1, 2 wird sowohl das Verschieben der Längsfäden 3 in Querrichtung, als auch der Verschieben der Querfäden 4 in Längsrichtung behindert bzw. verhindert.

Die Figuren 2a, 2b und 2c zeigen schematisch das Verhalten eines Pressfilzes unter Last, bei dem in keiner der Gewebelagen 1, 2 Kreuzungspunkte 5 miteinander stoffschlüssig verbunden sind. Der Pressfilz weist dabei eine erste Gewebelage 1 und eine zweite Gebebelage 2 auf, die zusammen die Grundstruktur des Filzes bereitstellen. An der ersten Gewebelage 1 ist eine Vliesauflage 7 vorgesehen. Der einfachen Darstellung halber sind von den Gewebelagen 1, 2 nur die Längsfäden 3.1, 3.2 dargestellt. In dem hier dargestellten Filz sind die erste Gewebelage 1 und die zweite Gewebelage 2 unterschiedlich, das hier exemplarisch durch unterschiedliche Durchmesser der Längsfäden 3.1 der ersten Lage 1 sowie den Längsfäden 3.2 der zweiten Lage 2 dargestellt ist. Die beiden Lagen 1, 2 können jedoch auch von demselben Gewebetyp sein, insbesondere können sie, wie z. B. in EP 0 425 523 beschrieben, durch Falten und Aufeinanderablegen eines einzelnen Gewebestücks gebildet sein.

Figur 2a zeigt den Filz dabei ohne äußere Last. Wie in Figur 2b angedeutet, wirkt z.B. beim Durchlaufen eines Pressnips eine Last auf den Filz. Die zweite Gewebelage 2 wird dadurch nach oben gegen die erste Gewebelage gedrückt. Dabei entstehen - begünstigt durch eine runde Form der Fäden - Schubkräfte in Querrichtung auf die Längsfäden 3.1, 3.2.

Figur 2c zeigt den Filz dann in komprimierter Form. Durch die äußere Last wird zum einen die Vliesauflage 7 komprimiert. Zum andere verschieben sich aber auch die Längsfäden 3.1, 3.2 in Querrichtung, so dass die beiden Gewebelagen 1, 2 teilweise ineinander gedrückt werden. Das ,Void-Volume' einer Gewebelage 1, 2 wird somit teilweise durch die Fäden der anderen Gewebelage 2, 1 aufgefüllt, und steht nicht mehr für die Flüssigkeitsaufnahme zur Verfügung.

Figur 3 unterscheidet sich von Figur 2c lediglich dadurch, dass der Filz gemäß einem Aspekt der vorliegenden Erfindung aufgebaut ist. Das heißt, dass insbesondere an mindestens 5% der Kreuzungsstellen 5, insbesondere an mindestens 10% der Kreuzungsstellen 5 die Längsfäden 3.1 und die Querfäden 4 der ersten Gewebelage 1 stoffschlüssig miteinander verbunden, insbesondere miteinander verschweißt sind. Weiterhin kann auch vorgesehen sein, dass an mindestens 5% der Kreuzungsstellen 5, insbesondere an mindestens 10% der Kreuzungsstellen 5 die Längsfäden 3.2 und die Querfäden 4 der zweiten Gewebelage 2 stoffschlüssig miteinander verbunden, insbesondere miteinander verschweißt sind.

Auch hier wird die Vliesauflage 7 komprimiert. Jedoch können die Längsfäden 3.1, 3.2 nicht in Querrichtung ausweichen. Die Querkräfte werden von den stoffschlüssigen Verbindungen an den Kreuzungspunkten 5 aufgenommen. Dadurch wird ein Durchdringen der ersten Gewebelage 1 und der zweiten Gewebelage 2 vermieden oder zumindest reduziert. Das Void Volume der Gewebelagen 1, 2 wird kaum durch eindringende Fäden 3, 4 der anderen Gewebelage 2, 1 reduziert, und steht somit weiterhin für die Flüssigkeitsaufnahme zur Verfügung.

### Bezugszeichenliste

- 1: erste Gewebelage
- 2: zweite Gewebelage
- 3: Längsfaden
- 3.1: Längsfaden
- 3.2: Längsfaden
- 4: Querfaden
- 5: Kreuzungsstelle
- 6: absorbierender Faden
- 7: Vliesauflage

## Patentansprüche

1. Pressfilz für eine Maschine zur Herstellung einer Faserstoffbahn, umfassend eine gewebte Grundstruktur sowie darauf befestigte Vliesauflage (7), wobei die Grundstruktur eine erste Gewebelage (1) und eine zweite Gewebelage (2) aufweist, wobei zumindest die erste Gewebelage (1) sich an Kreuzungsstellen (5) kreuzende Längsfäden (3, 3.1) und Querfäden (4) aufweist **dadurch gekennzeichnet, dass** an mindestens 5% der Kreuzungsstellen (5), insbesondere an mindestens 10% der Kreuzungsstellen (5) die Längsfäden (3, 3.1) und die Querfäden (4) der ersten Gewebelage (1) stoffschlüssig miteinander verbunden, sind, wobei die Kreuzungspunkte (5) mit den stoffschlüssigen Verbindungen sich nicht ausschließlich in einem Teilbereich des Pressfilzes - insbesondere einem Nahtbereich - befinden, sondern über die gesamte Fläche des Pressfilzes verteilt, insbesondere gleichmäßig verteilt sind, und wobei die Längsfäden (3, 3.1) und die Querfäden (4) der ersten Gewebelage (1) an weniger als 60%, insbesondere an weniger als 50% der Kreuzungsstellen (5) miteinander verschweißt sind.

2. Pressfilz nach einem der vorherigen Ansprüche, **dadurch gekennzeichnet, dass** auch die zweite Gewebelage (2) sich an Kreuzungsstellen (5) kreuzende Längsfäden (3, 3.2) und Querfäden (4) aufweist, wobei an mindestens 5% der Kreuzungsstellen (5), insbesondere an mindestens 10% der Kreuzungsstellen (5) die Längsfäden (3, 3.2) und die Querfäden (4) der zweiten Gewebelage (2) stoffschlüssig miteinander verbunden, insbesondere miteinander verschweißt sind.

3. Pressfilz nach einem der vorherigen Ansprüche, **dadurch gekennzeichnet, dass** die Grundstruktur noch eine weitere Lage, insbesondere eine weitere Gewebelage umfasst.

4. Pressfilz nach einem der vorherigen Ansprüche, **dadurch gekennzeichnet, dass** zumindest einige der Längsfäden (3, 3.1, 3.2) und/oder der Querfäden (4) der ersten Gewebelage (1) absorbierende Fäden (6) sind, die Laserlicht einer Wellenlänge ganz oder in signifikantem Umfang absorbieren, die im Bereich zwischen 780 nm und 1100 nm liegt.

5. Pressfilz nach Anspruch 4, **dadurch gekennzeichnet, dass** zumindest jeder 10. Querfaden (4) , insbesondere zumindest jeder 4. Querfaden (4), bevorzugt jeder 2. Querfaden (4) ein absorbierender Faden (6) ist.

6. Pressfilz nach einem der Ansprüche 4 oder 5, **dadurch gekennzeichnet, dass** zumindest jeder 10. Längsfaden (3, 3.1, 3.2), insbesondere zumindest jeder 4. Längsfaden (3, 3.1, 3.2), bevorzugt jeder 2. Längsfaden (3, 3.1, 3.2) ein absorbierender Faden (6) ist.

7. Pressfilz nach einem der vorherigen Ansprüche, **dadurch gekennzeichnet, dass** in der ersten Gewebelage (1) und/oder der zweiten Gewebelage (2) zu jeder Kreuzungsstelle (5), bei der die Längsfäden (3, 3.1) und die Querfäden (4) stoffschlüssig miteinander verbunden, sind, an den benachbarten Kreuzungsstellen (5) keine stoffschlüssige Verbindung besteht.

## Claims

1. Press felt for a machine for producing a fibrous web, comprising a woven base structure and a nonwoven support (7) attached thereto, the base structure having a first fabric layer (1) and a second fabric layer (2), at least the first fabric layer (1) having longitudinal threads (3, 3.1) and transverse threads (4) crossing at intersections (5), **characterised in that** at least 5% of the intersections (5), in particular at least 10% of the intersections (5), the longitudinal threads (3, 3.1) and the transverse threads (4) of the first fabric layer (1) are connected to one another in a material-locking manner, wherein the crossing points (5) with the material-locking connections are not located exclusively in a partial region of the press felt - in particular a seam region - but are distributed, in particular evenly distributed, over the entire surface of the press felt, and wherein the longitudinal threads (3, 3.1) and the transverse threads (4) of the first fabric layer (1) are welded together at less than 60%, in particular at less than 50%, of the crossing points (5).

2. Press felt according to one of the preceding claims, **characterised in that** the second fabric layer (2) also has longitudinal threads (3, 3.2) and transverse threads (4) crossing at intersections (5), the longitudinal threads (3, 3.2) and the transverse threads (4) of the second fabric layer (2) being connected to one another, in particular welded to one another, in a material-locking manner at at least 5% of the intersections (5), in particular at at least 10% of the intersections (5).

3. Press felt according to one of the preceding claims, **characterised in that** the basic structure also comprises a further layer, in particular a further fabric layer.

4. Press felt according to one of the preceding claims, **characterised in that** at least some of the longitudinal threads (3, 3.1, 3.2) and/or the transverse threads (4) of the first fabric layer (1) are absorbing threads (6) which absorb laser light of a wavelength which is in the range between 780 nm and 1100 nm in its entirety or to a significant extent.

5. Press felt according to claim 4, **characterised in that** at least every 10th transverse thread (4), in particular at least every 4th transverse thread (4), preferably every 2nd transverse thread (4) is an absorbent thread (6).

6. Press felt according to one of claims 4 or 5, **characterised in that** at least every 10th longitudinal thread (3, 3.1, 3.2), in particular at least every 4th longitudinal thread (3, 3.1, 3.2), preferably every 2nd longitudinal thread (3, 3.1, 3.2) is an absorbent thread (6).

7. Press felt according to one of the preceding claims, **characterised in that** in the first fabric layer (1) and/or the second fabric layer (2), there is no fabric-locking connection at the adjacent crossing points (5) at each crossing point (5) at which the longitudinal threads (3, 3.1) and the transverse threads (4) are connected to one another in a material-locking manner.

## Revendications

1. Feutre de presse pour une machine de fabrication d'une bande de matière fibreuse, comprenant une structure de base tissée ainsi qu'un support de non-tissé (7) fixé sur celle-ci, la structure de base présentant une première couche de tissu (1) et une deuxième couche de tissu (2), au moins la première couche de tissu (1) présentant des fils longitudinaux (3, 3.1) et des fils transversaux (4), **caractérisé en ce qu'**à au moins 5 % des points de croisement (5), en particulier à au moins 10 % des points de croisement (5), les fils longitudinaux (3, 3.1) et les fils transversaux (4) de la première couche de tissu (1) sont reliés entre eux par une liaison de matière, les points de croisement (5) avec les liaisons de matière ne se trouvant pas exclusivement dans une zone partielle du feutre de presse - en particulier une zone de couture - mais étant répartis sur toute la surface du feutre de presse, en particulier répartis uniformément, et les fils longitudinaux (3, 3.1) et les fils transversaux (4) de la première couche de tissu (1) sont soudés entre eux à moins de 60%, en particulier à moins de 50% des points de croisement (5).

2. Feutre de presse selon l'une des revendications précédentes, **caractérisé en ce que** la deuxième couche de tissu (2) présente également des fils longitudinaux (3, 3.2) et des fils transversaux (4) qui se croisent aux points de croisement (5), les fils longitudinaux (3, 3.2) et les fils transversaux (4) de la deuxième couche de tissu (2) étant reliés entre eux par une liaison de matière, en particulier soudés entre eux, à au moins 5% des points de croisement (5), en particulier à au moins 10% des points de croisement (5).

3. Feutre de presse selon l'une des revendications précédentes, **caractérisé en ce que** la structure de base comprend encore une autre couche, en particulier une autre couche de tissu.

4. Feutre de presse selon l'une quelconque des revendications précédentes, **caractérisé en ce qu'**au moins certains des fils longitudinaux (3, 3.1, 3.2) et/ou des fils transversaux (4) de la première couche de tissu (1) sont des fils absorbants (6) qui absorbent totalement ou dans une mesure significative la lumière laser d'une longueur d'onde qui se situe dans la plage comprise entre 780 nm et 1100 nm.

5. Feutre de presse selon la revendication 4, **caractérisé en ce qu'**au moins chaque 10ème fil transversal (4) , en particulier au moins chaque 4ème fil transversal (4), de préférence chaque 2ème fil transversal (4), est un fil absorbant (6).

6. Feutre de presse selon l'une des revendications 4 ou 5, **caractérisé en ce qu'**au moins chaque 10ème fil longitudinal (3, 3.1, 3.2), en particulier au moins chaque 4ème fil longitudinal (3, 3.1, 3.2), de préférence chaque 2ème fil longitudinal (3, 3.1, 3.2) est un fil absorbant (6).

7. Feutre de presse selon l'une des revendications précédentes, **caractérisé en ce que** dans la première couche de tissu (1) et/ou la deuxième couche de tissu (2), à chaque point de croisement (5) où les fils longitudinaux (3, 3.1) et les fils transversaux (4) sont reliés entre eux par la matière, il n'existe pas de liaison par la matière aux points de croisement (5) voisins.
